# EUROPÄISCHE PATENTSCHRIFT

(11) **EP 0 035 987 B1**
(45) Veröffentlichungstag und Bekanntmachung des Hinweises auf die Patenterteilung: **09.05.1984**
(21) Anmeldenummer: 81890030.0
(22) Anmeldetag: 23.02.1981
(51) Int. Cl.: B66D 1/08, G05D 7/06, B66D 1/40

(54) **Antriebsanordnung für Hubwerke**
Drive arrangement for hoisting units
Entrainement pour mécanismes de levage

(30) Priorität: 11.03.1980 AT 1334/80
(43) Veröffentlichungstag der Anmeldung: 16.09.1981
(73) Patentinhaber: Voith-Werke Ing. A. Fritz Voith Gesellschaft m.b.H. & Co. KG., A-4051 St. Martin (AT)
(72) Erfinder: Meingassner, Alois, A-4681 Rottenbach (AT); Lackner, Herbert, A-4020 Linz (AT)
(74) Vertreter: Hübscher, Gerhard, Dipl.-Ing.

## Beschreibung

Die Erfindung bezieht sich auf eine Antriebsanordnung für Hubwerke, mit einem Druckflüssigkeitsgetriebe zwischen elektrischem Antriebsmotor und mechanischer Abtriebseinrichtung, wie Seiltrommel samt Getriebe und Bremse, welches Druckflüssigkeitsgetriebe zur Antriebssteuerung eine Verstellpumpe aufweist, die für eine einem Mehrfachen, beispielsweise dem Dreifachen der Nennleistung des Elektromotors entsprechende Antriebsleistung ausgelegt ist.

Druckflüssigkeitsgetriebe sind für Hubwerksantriebe besonders geeignet, da sie, abgesehen von ihrem einfachen Überlastungsschutz, ihrer hohen Stossbelastbarkeit, ihrem geringen Verschleiss und ihrer Möglichkeit, grosse Kräfte bei verhältnismässig kleinen Abmessungen und Gewichten übertragen zu können, vor allem eine einfache stufenlose Drehzahlregelung erlauben und anpassungsfähige An- und Auslaufvorgänge mit sich bringen. Da die Antriebssteuerung ausserdem über die Verstellpumpe, also durch Veränderung der Pumpenförderung erfolgt, ergibt sich eine echte Leistungsregelung, so dass die überschüssige Energie im Teillastbetrieb nicht in Wärme umgesetzt zu werden braucht und der Elektromotor nur die der Hubgeschwindigkeit und der Last entsprechende Leistung abgeben muss, wobei seine Nennleistung allerdings der Vollast und der maximalen Hubgeschwindigkeit bei dieser Vollast anzupassen ist. Um im Teillastbetrieb ohne Überlastung des Antriebsmotors oder des Getriebes eine höhere Hubgeschwindigkeit zu erreichen als im Vollastbetrieb, ist es gemäss der DE-C Nr. 1027386 auch schon bekannt, die Verstellpumpe für eine einem Mehrfachen der Nennleistung entsprechende Antriebsleistung auszulegen und die Pumpe im Hinblick auf eine etwa konstante Antriebsleistung über eine Steuereinrichtung zu verstellen. Die Steuereinrichtung arbeitet aber bisher in Abhängigkeit vom Arbeitsmitteldruck oder von einer anderen dem Abtrieb zugeordneten Grösse, wodurch auf Grund des Zusammenhanges zwischen Pumpen- und Getriebewirkungsgrad und Fördermenge, Temperatur, Viskosität u. dgl. des Arbeitsmittels keine exakte Leistungskontrolle des Antriebsmotors möglich ist. Bei diesen Steuerungen fährt daher die Antriebsanordnung mit schlechtem Wirkungsgrad oder es besteht Überlastungsgefahr.

Durch die DE-A Nr. 2062368 ist auch schon eine Leistungsbegrenzung für einen hydraulischen Antrieb bekannt, wobei die Pumpenverstellung über einen elektronischen Regler nach einem bestimmten, wählbaren Programm steuerbar ist, doch wirkt diese Leistungsbegrenzung ebenfalls in Abhängigkeit vom Arbeitsdruck des Pumpenförderstromes und erlaubt keine genaue Leistungskontrolle.

Der Erfindung liegt daher die Aufgabe zugrunde, eine Antriebsanordnung für Hubwerke der eingangs geschilderten Art so zu verbessern, dass auf einfache Weise eine exakte Leistungsregelung gewährleistet ist und sich darüber hinaus noch eine an verschiedenste Betriebsbedingungen anpassbare Steuerung erreichen lässt.

Die Erfindung löst diese Aufgabe dadurch, dass die Pumpenverstellung über einen elektronischen Regler in Abhängigkeit von der Stromaufnahme des Elektromotors nach einem bestimmten, wählbaren Programm steuerbar ist. Dadurch sind alle Störfaktoren und nicht einkalkulierbaren Einflüsse auf der Abtriebsseite von vornherein ausgeschaltet und die Pumpenverstellung des Druckflüssigkeitsgetriebes kann exakt in Abhängigkeit von der Antriebsleistung des Elektromotors gesteuert werden, wobei der elektronische Regler entsprechend dem ihm eingegebenen Programm die Hubgeschwindigkeit der jeweiligen Last anpasst, die Hubgeschwindigkeitwunschgemäss steigert oder sie lastunabhängig in der gewählten Höhe konstant hält, die unterschiedlichen Verhältnisse beim Heben und Senken berücksichtigt u. dgl. Die Programme des Reglers sind in einfacher Weise über einen Meisterschalter oder über eine Steuerbirne od. dgl. abrufbar und zur Befehlsgabe, d.h. zur Programmwahl, genügt beispielsweise bereits ein zweistufiger Schalter, der auf Stufe 2 eine Erhöhung der Geschwindigkeit, auf Stufe 1 ein Konstanthalten der Geschwindigkeit und auf Stufe 0 ein Zurückschwenken der Pumpe und deren Ausschalten bewirkt. Für ein Bremsen der Last wird die Verstellpumpe zurückgeschwenkt, wodurch eine Verminderung der Förderleistung erfolgt. Die Rückschwenkzeit und damit die Bremsverzögerung ist dabei ebenfalls über das gewählte Programm einstellbar. Darüber hinaus erlaubt der Regler auch die Berücksichtigung verschiedenster Grössen bei der Pumpenverstellung, so dass sich gleichzeitig mit der Steuerung eine vollständige Funktionskontrolle erreichen lässt. Das Druckflüssigkeitsgetriebe zusammen mit der reglergesteuerten Verstellpumpe ergibt als weiteren Vorteil die Möglichkeit, einen Kurzschlussläufer als Antriebsmotor für die Verstellpumpe verwenden zu können, für den dann ab einer gewissen Leistung zur Vermeidung hoher Anlaufströme ein Stern-Dreieck-Anlauf gewählt werden wird.

In der Zeichnung ist ein Ausführungsbeispiel einer erfindungsgemässen Antriebsanordnung für Hubwerke in einem einfachen Schaltschema dargestellt.

Ein Druckflüssigkeitsgetriebe 1 mit einer Verstellpumpe 2 und einem Hydromotor 3 ist einem elektrischen Antriebsmotor 4 und einer aus Bremse 5, Getriebe 6 und Seiltrommel 7 bestehenden mechanischen Abtriebseinrichtung zwischengeordnet. Ein Regler 8 steuert dabei die Verstellung der Pumpe 2 in Abhängigkeit von der Stromaufnahme des Motors 4 und den durch einen Druckwächter 9 angezeigten Druckverhältnissen im Druckflüssigkeitsgetriebe 1, wobei das jeweilige Steuerprogramm des Reglers 8 durch einen Meisterschalter oder eine Steuerbirne 10 wählbar ist. Um für den Teillastbetrieb eine gegenüber dem Vollastbetrieb grössere Hubgeschwindigkeit zu erreichen, ist die Förderleistung der Verstellpumpe 2 beispielsweise dreimal grösser als die Nennleistung des Antriebsmotors 4. Dadurch kann Teillast auch bis zu dreimal schneller als Volllast gehoben werden, da bei geringerem Förderdruck im Druckflüssigkeitsgetriebe 1, der sich beim Heben der Teillast einstellt, bei gleichbleibender Leistung ein erhöhter Förderstrom erreichbar ist, der über den Hydromotor 3 eine entsprechend vergrösserte Drehzahl der Seiltrommel 7 verursacht. Zur Überwachung der Verstellbewegung der Pumpe 2 und der Abgleichung der Pumpenleistung gegenüber der Antriebsleistung dient der Regler 8, dem darüber hinaus noch zusätzlich verschiedene Programme für die Steuerung des Antriebes eingegeben werden können, so dass das Hubwerk wunschgemäss funktioniert und dazu lediglich über eine einfache Schalterbetätigung am Meisterschalter bzw. an der Steuerbirne 10 das Steuerprogramm gewählt zu werden braucht.

Im Normalbetrieb werden alle Funktionen des Hubwerkes über die Verstellpumpe 2 durchgeführt. Dies gilt sowohl für das Heben als auch für das Senken der Last 11, für die Bremsung der Last wie für das Stillhalten der Last. Um dieses Stillhalten der Last mit dem Druckflüssigkeitsgetriebe 1 allein erreichen zu können, muss der Hydromotor 3 als Stillstandsbremse wirken, wozu ihm eine Nachsaugeinrichtung 12 zugeordnet ist, die aus einem Vorratsbehälter 13 Druckflüssigkeit über ein Rückschlagventil 14 ansaugt und dadurch die nicht zu vermeidende Leckage des Hydromotors bei seinem Bremseinsatz ausgleicht. Selbstverständlich wird im Notfall die Bremse 5 eingesetzt, die hier aber nur als Sicherheitsbremse vorhanden sein muss. Auch der Überlastschutz für den Antriebsmotor 4 einerseits und das Druckflüssigkeitsgetriebe anderseits ist durch die Verstellpumpe 2 gegeben, deren Verstellung durch den Regler 8 eben in Abhängigkeit von einstellbaren Grenzwerten bei der Stromaufnahme durch den Motor 4 oder bei den Druck- oder Temperaturverhältnissen im Druckflüssigkeitsgetriebe 1 geregelt wird, wobei im Überlastfall das Sicherheitsprogramm des Reglers 8 ein gegenüber dem Normalbetrieb besonders rasches Zurückschwenken des Verstellmotors 2 verursacht.

## Patentansprüche

Antriebsanordnung für Hubwerke, mit einem Druckflüssigkeitsgetriebe zwischen elektrischem Antriebsmotor und mechanischer Abtriebseinrichtung, wie Seiltrommel samt Getriebe und Bremse, welches Druckflüssigkeitsgetriebe zur Antriebssteuerung eine Verstellpumpe aufweist, die für eine einem Mehrfachen, beispielsweise dem Dreifachen der Nennleistung des Elektromotors entsprechende Antriebsleistung ausgelegt ist, dadurch gekennzeichnet, dass die Pumpenverstellung über einen elektronischen Regler (8) in Abhängigkeit von der Stromaufnahme des Elektromotors (4) nach einem bestimmten, wählbaren Programm steuerbar ist.

## Revendications

Dispositif d'entraînement pour appareils de levage comportant une transmission à liquide sous pression entre un moteur électrique d'entraînement et un dispositif récepteur tel qu'un tambour à câble avec transmission et frein, la transmission à liquide sous pression présentant pour la commande de l'entraînement une pompe à débit variable qui est conçue pour une puisssance d'entraînement correspondant à un multiple de la puissance nominale du moteur électrique, par exemple au triple de celle-ci, caractérisé par le fait que le réglage de la pompe peut être commandé, par l'intermédiaire d'un régulateur électronique (8), sous la dépendance de la consommation de courant du moteur électrique (4), selon un programme déterminé pouvant être choisi.

## Claims

A driving arrangement for a lifting mechanism, comprising a hydraulic transmission between an electric drive motor and a mechanical output device, such as a rope drum with transmission and brake, said hydraulic transmission comprising a variable-displacement pump which serves to control the drive and is designed for a driving power which is a multiple, e.g., three times, the rated power of the electric motor, characterized in that the displacement of the pump is variable by means of an electronic controller (8) in accordance with a predetermined, selectable programme in dependence on the input current of the electric motor (4).
